# EUROPÄISCHE PATENTSCHRIFT

(11) **EP 0 382 326 B1**
(45) Veröffentlichungstag und Bekanntmachung des Hinweises auf die Patenterteilung: **25.05.1994**
(21) Anmeldenummer: 90250035.4
(22) Anmeldetag: 08.02.1990
(51) Int. Cl.: B03B 9/04, B07B 1/24

(54) **Vorrichtung zur Aufbereitung von Schrott**
Device for the treatment of scrap
Dispositif de traitement des ferrailles

(30) Priorität: 08.02.1989 DE 3904263
(43) Veröffentlichungstag der Anmeldung: 16.08.1990
(73) Patentinhaber: Traube, Georg, 12099 Berlin (DE)
(72) Erfinder: Traube, Georg, 12099 Berlin (DE)
(74) Vertreter: Pfenning, Meinig & Partner

(56) Entgegenhaltungen:
- CH-A- 184 206
- DE-C- 3 223 689
- FR-A- 2 376 703
- GB-A- 191 269
- US-A- 2 721 035
- US-A- 4 512 881

## Beschreibung

Die Erfindung betrifft eine Vorrichtung nach dem Oberbegriff des Anspruchs 1.

Verbrannter Haushaltsmüll, der durch einen Magnetscheider vorsortiert wurde, weist einen Eisengehalt in Form von reinem Eisen sowie Eisenoxid (Zunder, Rost) von etwa 40 bis 60 % auf. Die restlichen Bestandteile sind im wesentlichen Asche und Schlacke. Um den Eisengehalt zu erhöhen, d.h. die eisenhaltigen Bestandteile von den übrigen Bestandteilen zu separieren, wird dieses Gemisch durch eine geneigte rotierende Siebtrommel geführt, in der es umgewälzt wird. Dabei passieren Asche- und Schlacketeilchen die Öffnungen in der Wandung der Siebtrommel, während die größeren eisenhaltigen Bestandteile an der tieferen Stirnseite der Siebtrommel auf eine Fördervorrichtung ausgegeben werden. An einem nachfolgenden Magnetscheider findet eine weitere Separierung statt. Der so erhaltene Schrott weist einen Eisengehalt von 75 bis maximal 80 % auf. Er wird vorzugsweice in loser Form mit einem Schüttgewicht von etwa 250 bis 300 kg an Stahlwerke oder zur weiteren Aufbereitung an Shredderbetriebe (Zerdirator) abgegeben. Dieser Schrott ist nicht preßbar.

Der auf die vorbeschriebene Weise erhaltene Eisengehalt des Schrottes wird von den Stahlwerken jedoch zunehmend für eine wirtschaftliche Verwertung als zu niedrig angesehen. Auch besitzt dieser Schrott einen relativ hohen Gehalt an Nichteisenmetallen wie Zinn oder Kupfer.

Weiterhin ist aus der FR-A-2 376 703 eine rotierende Siebtrommel zum Sortieren durch differentielle Zerkleinerung und Klassifizierung von Verpackungsmaterial aus Glas und Kunststoff bekannt. Die Siebtrommel besitzt einen mittleren Abschnitt aus perforiertem Blech, der mit Längshebern versehen ist. Die spezielle Ausbildung dieser Siebtrommel dient der Zerschlagung der spröden Glasverpackungen, wobei die Längsheber so angeordnet sind, daß herunterfallende Glasstücke direkt auf die Vorderkante dieser Längsheber auftreffen und hierdurch zerbrechen. Die zerkleinerten Glasstücke werden durch die Öffnungen im Trommelmantel ausgetragen, während die unzerkleinerten Kunststoffteile am Trommelende ausgegeben werden.

Es ist daher die Aufgabe der vorliegenden Erfindung, die bekannte Vorrichtung zur Säuberung von in verbranntem Haushaltsmüll enthaltenem eisenhaltigem Schrott mit einer drehbaren Siebtrommel und mindestens einem Magnetscheider in der Weise zu verbessern, daß diese wesentlich vereinfacht wird und trotzdem ein hoher Eisengehalt sowie ein geringer Gehalt an Nichteisenmetallen im aufbereiteten Schrott erhalten werden. Dieser soll außerdem verpreßbar sein.

Diese Aufgabe wird erfindungsgemäß gelöst durch die im kennzeichnenden Teil des Anspruchs 1 angegebenen Merkmale.

Vorteilhafte Weiterbildungen der erfindungsgemäßen Vorrichtung ergeben sich aus den Unteransprüchen.

Dadurch, daß an der zylindrischen Innenwand der Siebtrommel Mitnehmerelemente angebracht sind, derart, daß der Schrott bei Drehung der Siebtrommel nach oben getragen wird und anschließend durch freien Fall auf deren Boden aufschlägt, wobei die Mitnehmerelemente in Längsrichtung der Siebtrommel unterteilt und unterschiedlich ausgebildet sind, derart, daß die Mitnehmerelemente auf der Schrotteingabeseite eine größere Menge Schrott nach oben tragen als diejenigen auf der Schrottausgabeseite, erfolgt im der Schrotteingabeseite benachbarten Teil der Siebtrommel zunächst durch Schlagwirkung ein Abplatzen von an den eisenhaltigen Bestandteilen klebenden Asche- und Schlacketeilchen sowie auch von anhaftendem Eisenoxid (Rost, Zunder), wobei auch größere Schlackestücke zerschlagen werden, so daß sie durch die Sieböffnungen der Trommel austreten können, und im der Schrottausgabeseite benachbarten Teil der Siebtrommel wird der Schrott im wesentlichen nur umgewälzt, so daß hier die noch anhaftenden feinen Verunreinigungen abgerieben werden.

Mit der erfindungsgemäßen Vorrichtung lassen sich Eisengehalte im Schrott von mindestens 90 % erzielen. Insbesondere im Haushaltsmüll befindet sich verzinntes oder mit einem anderen Nichteisenmetall überzogenes Eisen. Diese Nichteisenmetalle sind für die Weiterverarbeitung des Schrottes hinderlich.

Es hat sich gezeigt, daß mit dem erfindungsgemäßen Verfahren auch der Gehalt der Nichteisenmetalle im Schrott verringert wird. Dies beruht auf dem Umstand, daß das Eisen unterhalb der Überzugsschicht aus dem Nichteisenmetall unter Rost- oder Zunderbildung oxidiert und beim Aufschlagen auf dem Trommelboden der Rost bzw. Zunder mit der darüberliegenden Nichteisenmetallschicht abplatzt.

Die Erfindung wird im folgenden anhand von in den Figuren dargestellten Ausführungsbeispielen näher erläutert. Es zeigen:
- Fig. 1: eine Anlage zur Schrottaufbereitung,
- Fig. 2: einen senkrechten Längsschnitt durch die in der Anlage nach Fig. 1 verwendete Siebtrommel, und
- Fig. 3: einen senkrechten Längsschnitt durch eine in anderer Weise ausgebildete Siebtrommel.

Der aus einer Müllverbrennungsanlage kommende und durch einen Magnetscheider vorsortierte, stark mit Asche und Schlacke durchsetzte und auch einen erheblichen Anteil an Eisenoxid besitzende Schrott wird in einen Trichter 1 eingegeben und gelangt über eine Rutsche 2 durch eine stirnseitige Öffnung in eine Siebtrommel 3. Die Siebtrommel 3 ist auf zwei ringförmigen Laufflächen 4 drehbar gelagert und wird in bekannter Weise durch einen Motor relativ langsam gedreht.

An der zylindrischen Innenfläche der Siebtrommel 3 sind beispielsweise drei gleichmäßig über den Umfang verteilte platten- oder schaufelförmige Mitnehmer 5 angebracht, die sich auf der Schrotteingabeseite über einen Teil der Siebtrommel 3 in deren Längsrichtung erstrecken.

Die Siebtrommel 3 ist von der Schrotteingabeseite aus zur anderen Stirnseite hin etwas abwärts geneigt, so daß der Schrott bei der Drehung der Siebtrommel durch diese hindurch wandert und durch eine Öffnung in der anderen Stirnseite aus ihr heraustritt.

Bei der Drehung der Siebtrommel 3 wird der in diese eingebrachte Schrott von den Mitnehmern 5 erfaßt und nach oben getragen. Wenn ein Mitnehmer 5 eine obere Position erreicht hat, rutscht der Schrott von diesem herunter und schlägt nach freiem Fall auf dem Trommelboden auf. Hierbei platzt an den eisenhaltigen Teilen haftende Asche, Schlacke, Rost oder Zunder von diesen ab und größere Schlackenstücke werden zerschlagen. Diese Wirkung wird verstärkt, wenn die Siebtrommel 3 in diesem Bereich, d.h. dem in Längsrichtung von den Mitnehmern 5 überdeckten Bereich, keine Löcher aufweist, sondern eine geschlossene zylindrische Innenfläche besitzt. Der Schrott wird auf diese Weise optimal von den an ihm anbackenden Verunreinigungen gesäubert.

Im hinteren Teil der Siebtrommel 3, d.h. auf der Schrottausgabeseite, sind weitere Mitnehmer 6 in in Umfangsrichtung gleichmäßigen Abständen an der zylindrischen Innenwand angebracht, wobei diese, wie in Fig. 2 gezeigt, gegenüber den Mitnehmern 5 versetzt sein können, und in gleicher Anzahl wie diese oder auch in unterschiedlicher Anzahl vorhanden sein können. Die Mitnehmer 6 sind in radialer Richtung kürzer ausgebildet als die Mitnehmer 5, so daß sie den Schrott nicht nach oben transportieren, sondern im wesentlichen nur umwälzen, wobei die abgeschlagenen und zerkleinerten Verunreinigungen durch die Öffnungen 7 im zylindrischen Teil der Siebtrommel 3 nach außen treten und auf ein umlaufendes Förderband 8 fallen.

Der gereinigte Schrott tritt auf der rechten Stirnseite der Siebtrommel 3 aus dieser aus und fällt auf einen Vibrationsförderer 9, der ihn zu einer Magnettrommel 10 transportiert. Diese nimmt die eisenhaltigen Teile vom Vibrationsförderer 9 ab und wirft sie auf ein Förderband 11. Der von diesem abgenommene Schrott mit einem Eisengehalt von mindestens 90 % kann jetzt zu umschlagfähigen Paketen verpreßt und einer anderen geeigneten Verwendung (Zerdirator oder in loser Form zur Stahlherstellung) zugeführt werden.

Die von der Magnettrommel 10 nicht erfaßten Teile, beispielsweise größere Stücke aus Schlacke oder nicht Eisenmetallen, fallen auf ein Förderband 12 und werden von diesem herausgetragen.

Das Förderband 8 transportiert die ausgesiebten Verunreinigungen unter einem umlaufenden Magnetband 13 hindurch zu einem Förderband 14, durch das diese ebenfalls herausbefördert werden. Das Magnetband 13 erfaßt mit den Verunreinigungen ausgesiebte Eisenkleinteile und wirft diese auf ein Förderband 15.

Die Siebtrommel 16 nach Fig. 3 ist in Längsrichtung in drei Abschnitte unterteilt, wobei die beiden vorderen Abschnitte so ausgebildet sind wie die beiden Abschnitte der Siebtrommel 3. Der hintere Abschnitt weist Mitnehmer 17 auf, die gegenüber der Trommelachse derart geneigt sind, daß sie bei Drehung der Siebtrommel 16 auf der sich nach oben bewegenden Seite zur Ausgabeöffnung hin nach unten verlaufen. Die Mitnehmer 17 sind zudem in einer solchen Anzahl vorgesehen, daß keine größeren Schrottansammlungen am Boden der Trommel im Bereich ihrer Ausgabeöffnung auftreten. Die Anzahl der Mitnehmer 17 ist daher vorzugsweise größer als die der Mitnehmer 5 oder 6. Durch die Neigung der Mitnehmer 17 nach unten wird der Schrott zudem schneller zur Ausgabeöffnung hin befördert, wodurch das Entstehen von Schrottansammlungen ebenfalls unterbunden wird. Die Mitnehmer 17 sorgen somit für einen gleichmäßigen Schrottaustrag. Dieser kann für eine nachfolgende automatische Weiterverarbeitung, beispielsweise das Verpressen von Paketen, ein wesentliches Erfordernis sein.

## Patentansprüche

1. Vorrichtung zur Aufbereitung von in verbranntem Haushaltsmüll enthaltenem eisenhaltigem Schrott mit einer drehbaren Siebtrommel und mindestens einem Magnetscheider,
**dadurch gekennzeichnet,**
daß an der zylindrischen Innenwand der Siebtrommel (3) Mitnehmerelemente (5,6) angebracht sind, derart, daß der Schrott bei Drehung der Siebtrommel (3) nach oben getragen wird und anschließend durch freien Fall auf deren Boden aufschlägt, wobei die Mitnehmerelemente (5,6) in Längsrichtung der Siebtrommel (3) unterteilt und unterschiedlich ausgebildet sind, derart, daß die Mitnehmerelemente (5) auf der Schrotteingabeseite eine größere Menge Schrott nach oben tragen als diejenigen (6) auf der Schrottausgabeseite.

2. Vorrichtung nach Anspruch 1, dadurch gekennzeichnet, daß die zylindrische Innenwand der Siebtrommel (3) auf der Schrotteingabeseite in mindestens einem Teil des sich in Längsrichtung der Siebtrommel (3) erstreckenden, die Mitnehmerelemente (5) tragenden Bereichs geschlossen ist.

3. Vorrichtung nach einem der Ansprüche 1 oder 2, dadurch gekennzeichnet, daß die Mitnehmerelemente (5,6) plattenförmig sind.

4. Vorrichtung nach einem der Ansprüche 1 oder 2, dadurch gekennzeichnet, daß die Mitnehmerelemente (5,6) schaufelförmig sind.

5. Vorrichtung nach einem der Ansprüche 1 bis 4, dadurch gekennzeichnet, daß die Mitnehmerelemente (17) auf der Schrottausgabeseite der Siebtrommel (16) auf deren bei der Drehung nach oben bewegten Seite zur Ausgabeöffnung hin gegenüber der Trommelachse nach unten geneigt sind.

## Claims

1. Device for the processing of ferrous scrap contained in burned domestic waste with a rotatable sieve drum and at least one magnetic separator,
**characterised in that** carrier elements (5,6) are fitted to the cylindrical inner wall of the sieve drum (3) such that upon rotation of the sieve drum (3) the scrap is carried upwards and subsequently strikes the sieve drum floor due to free fall, the carrier elements (5,6) being divided and variously formed in the longitudinal direction of the sieve drum (3) such that the carrier elements (5) carry a larger amount of scrap upwards on the scrap input side than those (6) on the scrap outlet side.

2. Device according to claim 1 characterised in that the cylindrical inner wall of the sieve drum (3) on the scrap input side is enclosed in at least one part of the area that bears the carrier elements (5) and extends in the longitudinal direction of the sieve drum (3.

3. Device according to one of claims 1 or 2 characterised in that the carrier elements (5,6) are plate-shaped.

4. Device according to one of claims 1 or 2 characterised in that the carrier elements (5,6) are scoop-shaped.

5. Device according to one of claims 1 to 4 characterised in that the carrier elements (17) on the scrap outlet side of the sieve drum (16) on the side that moves upwards upon rotation are inclined downwards towards the outlet opening opposite the drum shaft.

## Revendications

1. Dispositif pour la séparation de déchets métalliques ferreux contenus dans les ordures ménagères incinérées au moyen d'un crible cylindrique rotatif et d'au moins un séparateur magnétique, caractérisé en ce que des entraîneurs (5, 6) sont fixés sur la paroi cylindrique interne du crible cylindrique (3) de façon que la ferraille soit déplacée vers le haut lors de la rotation du crible cylindrique (3) et tombe ensuite en chute libre sur le fond de ce dernier, les entraîneurs (5, 6) étant de formes différentes et subdivisés dans le sens de la longueur du crible cylindrique (3) afin que les entraîneurs (5) situés côté admission de la ferraille déplacent vers le haut une plus grande quantité de ferraille que ceux (6) situés côté évacuation de la ferraille.

2. Dispositif selon la revendication 1, caractérisé en ce que la paroi interne cylindrique du crible (3) est fermée, côté admission de la ferraille, dans au moins une partie de la zone qui s'étend dans le sens longitudinal du crible (3) et qui porte les entraîneurs (5).

3. Dispositif selon l'une quelconque des revendications 1 ou 2, caractérisé en ce que les entraîneurs (5, 6) sont en forme de plaque.

4. Dispositif selon l'une quelconque des revendications 1 ou 2, caractérisé en ce que les entraîneurs (5, 6) sont en forme de pelle.

5. Dispositif selon l'une quelconque des revendications 1 à 4, caractérisé en ce que les entraîneurs (17) situés vers l'extrémité d'évacuation de la ferraille du crible cylindrique (16) et sur le côté montant de ce dernier lors de la rotation sont inclinés vers le bas par rapport à l'axe du cylindre en direction de l'orifice d'évacuation.
